# EUROPÄISCHE PATENTANMELDUNG

(11) **EP 4 714 593 A1**
(43) Veröffentlichungstag der Anmeldung: **25.03.2026**
(21) Anmeldenummer: 25199602.1
(22) Anmeldetag: 02.09.2025
(51) Int. Cl.: B24B 37/005, B24B 37/08, B24B 37/28, B24B 49/16, B24B 7/17, B24B 49/10, B24B 49/12

(54) **DOPPEL- ODER EINSEITEN-BEARBEITUNGSMASCHINE**

(30) Priorität: 20.09.2024 DE 102024127214
(71) Anmelder: Lapmaster Wolters GmbH, 24768 Rendsburg (DE)
(72) Erfinder: Kanzow, Jörn, 24103 Kiel (DE); Ravlic, Robert, 22397 Hamburg (DE)
(74) Vertreter: Hauck Patent- und Rechtsanwälte PartmbB

(57) **Zusammenfassung**

Die Erfindung betrifft eine Doppel- oder Einseiten-Bearbeitungsmaschine, umfassend eine vorzugsweise ringförmige, untere erste Arbeitsscheibe und ein oberes Gegenlagerelement, wobei die erste Arbeitsscheibe und das Gegenlagerelement über einen Drehantrieb relativ zueinander drehend antreibbar sind, wobei zwischen der ersten Arbeitsscheibe und dem Gegenlagerelement ein Arbeitsspalt zum beid- oder einseitigen Bearbeiten flacher Werkstücke gebildet ist, wobei die Doppel- oder Einseiten-Bearbeitungsmaschine weiter ein Maschinenbasisteil mit Füßen aufweist, mit denen das Maschinenbasisteil im montierten Zustand der Doppel- oder Einseiten-Bearbeitungsmaschine auf einem Boden eines Produktionsraums aufsteht, wobei das Maschinenbasisteil die erste Arbeitsscheibe und das Gegenlagerelement trägt, wobei die Füße Sensoren aufweisen zum Überwachen einer Ausrichtung der ersten Arbeitsscheibe.

## Beschreibung

Die Erfindung betrifft eine Doppel- oder Einseiten-Bearbeitungsmaschine, umfassend eine vorzugsweise ringförmige, untere erste Arbeitsscheibe und ein oberes Gegenlagerelement, wobei die erste Arbeitsscheibe und das Gegenlagerelement über einen Drehantrieb relativ zueinander drehend antreibbar sind, wobei zwischen der ersten Arbeitsscheibe und dem Gegenlagerelement ein Arbeitsspalt zum beid- oder einseitigen Bearbeiten flacher Werkstücke gebildet ist, wobei die Doppel- oder Einseiten-Bearbeitungsmaschine weiter ein Maschinenbasisteil mit Füßen aufweist, mit denen das Maschinenbasisteil im montierten Zustand der Doppel- oder Einseiten-Bearbeitungsmaschine auf einem Boden eines Produktionsraums aufsteht, wobei das Maschinenbasisteil die erste Arbeitsscheibe und das Gegenlagerelement trägt.

Beispielsweise in Doppelseiten-Bearbeitungsmaschinen werden flache Werkstücke, wie Wafer, gleichzeitig beidseitig bearbeitet. Dazu weisen Doppelseiten-Bearbeitungsmaschinen eine obere Arbeitsscheibe und eine untere Arbeitsscheibe auf, zwischen denen ein in der Regel ringförmiger Arbeitsspalt gebildet ist, in dem die zu bearbeitenden Werkstücke während der Bearbeitung geführt werden. Die obere Arbeitsscheibe ist in der Regel an einer oberen Trägerscheibe befestigt und die untere Arbeitsscheibe ist in der Regel an einer unteren Trägerscheibe befestigt. Für die Bearbeitung wird eine Relativdrehung zwischen den Arbeitsscheiben herbeigeführt, indem mindestens eine der Arbeitsscheiben drehend angetrieben wird, insbesondere gemeinsam mit ihrer Trägerscheibe. Bekannt sind Doppelseiten-Bearbeitungsmaschinen, bei denen im Arbeitsspalt sogenannte Läuferscheiben geführt sind. Die Läuferscheiben nehmen in der Regel in kreisrunden Öffnungen zu bearbeitende Werkstücke schwimmend auf. Über eine geeignete Kinematik wird sichergestellt, dass sich die Läuferscheiben im Zuge der Relativdrehung der Arbeitsscheiben ebenfalls in dem Arbeitsspalt drehen. Dadurch bewegen sich die Werkstücke in dem Arbeitsspalt entlang zykloider Bahnen. Hierdurch wird eine besonders gleichmäßige Oberflächenbearbeitung erreicht. Die Bearbeitung kann beispielsweise durch Schleifen, Läppen oder Polieren erfolgen. Beispielsweise in Doppelseiten-Poliermaschinen kann auf diese Weise gleichzeitig eine Mehrzahl von Silizium-Wafern, beispielsweise mehr als zehn Siliziumwafer, mit einem Durchmesser von beispielsweise 300 mm bearbeitet werden.

Die Bearbeitung von Werkstücken in einem vorgegebenen Bearbeitungsschritt sollte unter zeitlich möglichst stabiler Belastung der Werkstücke erfolgen, wobei die Belastung über die gesamte Scheibenoberfläche möglichst homogen verteilt sein sollte. Eine ideale homogene Verteilung wird insbesondere erreicht, wenn die untere Arbeitsscheibe perfekt waagerecht ausgerichtet ist und die Antriebswellen beider Scheiben parallel, insbesondere koaxial, ausgerichtet sind. Die Ausrichtung der Arbeitsscheiben hängt von einer Reihe von Faktoren ab, zum Beispiel Fertigungstoleranzen der einzelnen Bauteile, in Summe. Ein weiterer Faktor ist die Ebenheit der Oberfläche der Scheibe. Je unebener die Oberfläche der Scheibe, umso schlechter ist die sich ergebende Werkstückqualität. Ein weiterer Faktor ist der Aufstellort der Maschine. So führt zum Beispiel eine unebene Aufstellfläche zu einer Fehlausrichtung zwischen den Arbeitsscheiben, die in aufwendiger Weise korrigiert werden muss. Hinsichtlich der Fertigungstoleranz wird versucht, einen zulässigen Herstellungsfehler einzelner Bauteile stetig zu minimieren. Die Oberflächenebenheit der Arbeitsscheiben wird mittels geeigneter Abrichtprozesse verbessert. Zum Ausgleich von Unebenheiten des Bodens am Aufstellort der Maschine ist die Verwendung von höhenverstellbaren Füßen des die Arbeitsscheiben tragenden Maschinenbasisteils bekannt. Solche Füße können mit einer Dämpfung ausgestattet sein.

Hauptziel beim Einstellen der Füße ist die waagerechte Ausrichtung der unteren Arbeitsscheibe. Nachdem dies erfolgt ist, wird die obere Arbeitsscheibe oder ein Gegenlagerelement zu der Oberfläche der unteren Arbeitsscheibe ausgerichtet, insbesondere mit seiner Antriebswelle. Diese im Rahmen einer Einrichtung der Bearbeitungsmaschine für einen Betrieb eingestellte Ausrichtung ist allerdings nicht stabil über einen beliebigen Zeitraum, sondern wird durch verschiedene Faktoren verändert. Beispielsweise sind Dämpfungselemente in Füßen nicht zeitlich stabil, sondern verlieren mit der Zeit an Elastizität, insbesondere mit zunehmendem Alter und zunehmender Nutzungsdauer. Auch der Boden eines die Bearbeitungsmaschine tragenden Produktionsraums ist in der Regel nicht überall gleich, sodass beispielsweise bei einer Neupositionierung der Maschine eine erneute Ausrichtung erfolgen muss. Darüber hinaus ist ein solcher Boden häufig auch zeitlich nicht stabil. Dies gilt insbesondere bei Reinraum-Böden mit Stützen oder einer Anordnung in höheren Stockwerken. Hier kann es mit der Zeit zu Veränderungen der Bodenoberfläche und damit der Ausrichtung der Arbeitsscheiben der Bearbeitungsmaschine kommen. Auch die Ausrichtung der Antriebswellen von Arbeitsscheiben unterliegt einem Einfluss einer Belastung beispielsweise der Füße, sodass es zu einer unbekannten Veränderung der Ausrichtung kommen kann.

Derartige Veränderungen der Ausrichtung der Arbeitsscheiben sind von außen nicht erkennbar, sondern zeigen sich erst in einer verschlechterten Werkstückqualität nach Abschluss eines Produktionsprozesses trotz gleichbleibender Prozessparameter. Es ist zwar möglich, eine allgemeine Zustandsveränderung des Bearbeitungsprozesses an veränderten Prozessparametern, zum Beispiel des Arbeitsspalts, zu erkennen. Dabei kann aber nicht unterschieden werden, in welcher Weise und in welchem Maße einzelne Faktoren, wie beispielsweise eine Alterung von Prozesskomponenten, wie Slurries oder Arbeitsbelägen (Polierpads) oder eine Fehlausrichtung der Arbeitsscheiben, zu der Zustandsveränderung beitragen. In der Folge wird eine Abweichung von dem perfekten Fenster aus Prozessparametern und Ausrichtung der Arbeitsscheiben erst spät erkannt, sodass es zu erheblichem Ausschuss kommt.

Zu der Fehlausrichtung können sowohl eine Verkippung der Arbeitsscheiben relativ zueinander als auch eine nicht-koaxiale Ausrichtung der Arbeitsscheiben zueinander führen. Eine weitere Problematik ergibt sich bei Doppel- oder Einseiten-Bearbeitungsmaschinen, bei denen eine obere Arbeitsscheibe mittels eines Schwenkarms zwischen einer Position oberhalb der unteren Arbeitsscheibe und einer von dieser weg verschwenkten Position bewegbar ist. Hier kann es einerseits im Zuge der Schwenkbewegung zu einer unerwünschten Veränderung der Ausrichtung zwischen den Arbeitsscheiben kommen, wenn diese erneut in die oberhalb der unteren Arbeitsscheibe angeordnete Position verschwenkt werden. Andererseits weisen solche Bearbeitungsmaschinen häufig eine asymmetrische Gewichtsverteilung aufgrund der Schwenkarmanordnung auf, die die Ausrichtung der Arbeitsscheiben zueinander weiter erschwert. Dies gilt insbesondere bei dem erheblichen Gesamtgewicht solcher Maschinen von mehr als 10 t, beispielsweise etwa 20 t.

Durch die oben genannten Fehlausrichtungen kommt es zu Verschlechterungen der Werkstückqualität. Im Zuge der Gegenmaßnahmen kann es zu einer Verringerung der Lebensdauer von Arbeitsscheiben-Komponenten kommen, insbesondere einem häufiger erforderlichen Abrichten, einem verringerten Durchsatz und damit erhöhten Kosten.

Ausgehend von dem erläuterten Stand der Technik liegt der Erfindung die Aufgabe zugrunde, eine Doppel- oder Einseiten-Bearbeitungsmaschine der eingangs genannten Art bereitzustellen, mit der Werkstücke in zuverlässiger und kostengünstiger Weise mit hoher Qualität bei verringertem Ausschuss bearbeitet werden können.

Die Erfindung löst die Aufgabe durch den Gegenstand des unabhängigen Anspruchs 1. Vorteilhafte Ausgestaltungen finden sich in den abhängigen Ansprüchen, der Beschreibung und den Figuren.

Für eine Doppel- oder Einseiten-Bearbeitungsmaschine der eingangs genannten Art löst die Erfindung die Aufgabe dadurch, dass die Füße Sensoren aufweisen zum Überwachen einer Ausrichtung der ersten Arbeitsscheibe.

Bei der Bearbeitungsmaschine kann es sich beispielsweise um eine Poliermaschine oder eine Läppmaschine oder eine Schleifmaschine handeln. Die bearbeiteten Werkstücke können zum Beispiel Wafer sein. Zwischen der ersten Arbeitsscheibe und einem Gegenlagerelement, beispielsweise bei Einseiten-Bearbeitungsmaschinen einem einfachen Gewicht oder Druckzylinder bzw. bei Doppelseiten-Bearbeitungsmaschinen einer zweiten Arbeitsscheibe, ist ein Arbeitsspalt gebildet, in dem zu bearbeitende Werkstücke beidseitig oder einseitig bearbeitet werden. Bei einer Doppelseiten-Bearbeitungsmaschine kann in dem Arbeitsspalt eine gleichzeitige Bearbeitung von Oberseite und Unterseite der Werkstücke erfolgen. Entsprechend können beide Arbeitsscheiben eine die Werkstückoberfläche bearbeitende Arbeitsfläche aufweisen. Bei einer Einseiten-Bearbeitungsmaschine erfolgt dagegen eine Bearbeitung nur einer Werkstückseite, beispielsweise der Unterseite durch die untere Arbeitsscheibe. In diesem Fall besitzt also nur eine Arbeitsscheibe eine die Werkstückoberfläche bearbeitende Arbeitsfläche. Das Gegenlagerelement dient dann nur dazu, ein entsprechendes Gegenlager für die Bearbeitung durch die Arbeitsscheibe zu bilden.

Die Werkstücke können zur Bearbeitung in an sich bekannter Weise in Öffnungen von in dem Arbeitsspalt angeordneten Läuferscheiben schwimmend aufgenommen werden. Die erste Arbeitsscheibe und das Gegenlagerelement werden im Betrieb relativ zueinander drehend angetrieben, beispielsweise über eine erste und/oder eine zweite Antriebswelle und mindestens einen Antriebsmotor. Es können sowohl das Gegenlagerelement als auch die erste Arbeitsscheibe drehend angetrieben werden, zum Beispiel gegenläufig. Es ist aber auch möglich, nur eines von Gegenlagerelement und erster Arbeitsscheibe drehend anzutreiben. Beispielsweise bei einer Doppelseiten-Bearbeitungsmaschine können durch eine geeignete Kinematik Läuferscheiben im Zuge dieser Relativdrehung ebenfalls drehend durch den Arbeitsspalt bewegt werden, sodass in den Läuferscheiben angeordnete Werkstücke zykloide Bahnen in dem Arbeitsspalt beschreiben. Beispielsweise können die Läuferscheiben an ihrem äußeren Rand und/oder an ihrem inneren Rand eine Verzahnung aufweisen, die in eine zugeordnete Verzahnung zum Beispiel der ersten Arbeitsscheibe eingreift. Solche Maschinen mit einer sogenannten Planetenkinematik sind an sich bekannt.

Die untere erste Arbeitsscheibe kann ringförmig ausgebildet sein. Auch das obere Gegenlagerelement bzw. die zweite Arbeitsscheibe kann ringförmig ausgebildet sein. Die erste Arbeitsscheibe und das Gegenlagerelement, beispielsweise die zweite Arbeitsscheibe, besitzen dann einander gegenüberliegende, ringförmige Arbeitsflächen, zwischen denen der ringförmige Arbeitsspalt gebildet ist. Die Arbeitsflächen können mit einem Arbeitsbelag, zum Beispiel Poliertüchern, bedeckt sein. Auch etwaige, die Arbeitsscheiben haltende Trägerscheiben können ringförmig ausgebildet sein oder zumindest ringförmige Trägerabschnitte besitzen, an denen die Arbeitsscheiben befestigt sind. Es können auch mehr als eine Trägerscheibe pro Arbeitsscheibe vorgesehen sein. Die erste Arbeitsscheibe und/oder das Gegenlagerelement können einlagig oder mehrlagig ausgebildet sein. Gleiches gilt für eine die erste Arbeitsscheibe oder eine das Gegenlagerelement tragende Trägerscheibe.

In der ersten Arbeitsscheibe und/oder dem Gegenlagerelement und/oder in einer die erste Arbeitsscheibe tragenden ersten Trägerscheibe und/oder einer das Gegenlagerelement tragenden zweiten Trägerscheibe können Temperierkanäle ausgebildet sein, durch die während des Betriebs ein Temperierfluid, beispielsweise eine Temperierflüssigkeit, zum Temperieren der jeweiligen Komponenten geleitet wird.

Das die erste Arbeitsscheibe und das Gegenlagerelement tragende Maschinenbasisteil kann als Gehäuse ausgebildet sein. Es kann auch einen Drehantrieb zum Drehen der ersten Arbeitsscheibe und/oder des Gegenlagerelements tragen. Ebenso kann das Maschinenbasisteil einen gegebenenfalls vorgesehenen Schwenkarm zum Verschwenken des Gegenlagerelements tragen. Auch kann das Maschinenbasisteil gegebenenfalls vorgesehene erste und/oder zweite Trägerscheiben tragen.

Erfindungsgemäß weisen die Füße, mit denen das Maschinenbasisteil auf einem Boden eines Produktionsraums aufsteht, Sensoren auf, die eine Ausrichtung der unteren ersten Arbeitsscheibe überwachen, insbesondere indirekt überwachen. Die Füße können auch Dämpfungselemente umfassen. Wie nachfolgend noch erläutert wird, können die Sensoren in unterschiedlicher Form ausgestaltet werden. Die Erfindung basiert auf der Erkenntnis, dass beispielsweise durch eine Überwachung einer auf die Füße wirkenden Gewichtskraft und/oder einer vertikalen Position der Füße auf die korrekte Ausrichtung der ersten Arbeitsscheibe für eine optimale Werkstückqualität geschlossen werden kann. Damit ermöglichen es die Sensoren der Füße, frühzeitig eine unerwünschte Abweichung von einer vorgegebenen optimalen Ausrichtung der ersten Arbeitsscheibe zu erkennen, und damit frühzeitig die Gefahr einer verschlechterten Werkstückqualität zu erkennen bzw. dieser durch geeignete Gegenmaßnahmen rechtzeitig entgegenzuwirken, um Ausschuss zu minimieren. Dabei erlauben die erfindungsgemäßen sensorischen Füße eine zuverlässige Abgrenzung von anderen möglichen Ursachen für eine verminderte Werkstückqualität. Eine Bedienperson kann beispielsweise auf eine Abweichung der Ausrichtung von einer vorgegebenen Ausrichtung hingewiesen werden, sodass rechtzeitig geeignete Gegenmaßnahmen zum weiteren Sicherstellen der gewünschten Werkstückqualität ergriffen werden können. Es ist somit erfindungsgemäß in einfacher und zuverlässiger Weise sichergestellt, dass die Werkstückqualität jederzeit und auch bei den oben erläuterten Veränderungen von auf die Ausrichtung der ersten Arbeitsscheibe wirkenden Einflussfaktoren erhalten bleibt. Die Ausrichtung des Gegenlagerelements wird in der Regel abhängig von der Ausrichtung der ersten Arbeitsscheibe eingestellt. Beispielsweise kann das obere Gegenlagerelement über ein flexibles Verbindungselement, zum Beispiel eine Bogenzahnkupplung, mit einer Antriebswelle verbunden sein, so dass es sich flexibel an die Ausrichtung der unteren ersten Arbeitsscheibe anpasst. Ist also eine korrekte Ausrichtung der ersten Arbeitsscheibe sichergestellt, wird hierdurch auch eine gewünschte Ausrichtung des Gegenlagerelements erreicht.

Nach einer Ausgestaltung kann das Gegenlagerelement durch eine vorzugsweise ringförmige zweite Arbeitsscheibe gebildet sein, wobei zwischen der ersten und zweiten Arbeitsscheibe der Arbeitsspalt zum beid- oder einseitigen Bearbeiten flacher Werkstücke gebildet ist. Insbesondere bei korrekter Ausrichtung können die erste und zweite Arbeitsscheibe koaxial zueinander angeordnet sein. Die erste Arbeitsscheibe kann an einer ebenfalls durch das Maschinenbasisteil getragenen ersten Trägerscheibe befestigt sein und/oder die zweite Arbeitsscheibe kann an einer ebenfalls durch das Maschinenbasisteil getragenen zweiten Trägerscheibe befestigt sein.

Nach einer weiteren Ausgestaltung kann das Gegenlagerelement an einem auf dem Maschinenbasisteil angeordneten Schwenkarm angeordnet sein und mit dem Schwenkarm gegenüber der ersten Arbeitsscheibe schwenkbar sein. Ein Drehantrieb für das an dem Schwenk angeordnete Gegenlagerelement kann in den Schwenkarm integriert sein. Wie eingangs erläutert, bestehen insbesondere bei solchen Bearbeitungsmaschinen mit einer dann asymmetrischen Gewichtsverteilung auf dem Maschinenbasisteil besondere Herausforderungen hinsichtlich der Ausrichtung der ersten Arbeitsscheibe, insbesondere dem sicheren Beibehalten der richtigen Ausrichtung, die erfindungsgemäß zuverlässig adressiert werden können.

Nach einer weiteren Ausgestaltung können die Sensoren der Füße Gewichtssensoren umfassen, die eine auf die Füße jeweils wirkende Gewichtskraft messen. Bei dieser Ausgestaltung wird die Gewichtsverteilung auf die unterschiedlichen Füße des Maschinenbasisteils berücksichtigt. Als Gewichtssensoren kommen zum Beispiel Waagen infrage. Es ist möglich, im Rahmen eines Einrichtprozesses der Maschine für einen Betrieb die Gewichtsverteilung auf die Füße so einzustellen, dass auf alle Füße die gleiche Gewichtskraft wirkt und anschließend die finale Ausrichtung der ersten Arbeitsscheibe vorzunehmen. Auch möglich ist es, zunächst die Ausrichtung der ersten Arbeitsscheibe durchzuführen bei beliebiger Gewichtsverteilung zwischen den auf die Füße wirkenden Gewichtskräften. In beiden Fällen kann die nach Abschluss des Einrichtprozesses auf die Füße wirkende Gewichtsverteilung als vorgegebene Gewichtsverteilung angenommen werden, die im Nachgang von den Sensoren überwacht wird. Insbesondere können die Sensoren die Gewichtsverteilung nach jedem Abschluss eines Produktionsprozesses messen und diese Messwerte können mit den Messwerten nach einem vorangegangenen Produktionsprozess und/oder mit der vorgegebenen Gewichtsverteilung zugeordneten Werten, insbesondere zu der vorgegebenen Gewichtsverteilung gemessenen Werten, verglichen werden. Es erfolgt also eine statische Überwachung der Ausrichtung der unteren ersten Arbeitsscheibe, jeweils nach Abschluss eines Produktionsprozesses, insbesondere nach einem Außerkontaktbringen des Gegenlagerelements mit der ersten Arbeitsscheibe. Kommt es zu Veränderungen der Ausrichtung der ersten Arbeitsscheibe, führt dies bereits bei geringsten Abweichungen von der Ursprungsausrichtung zu einer durch die Sensoren messbaren Veränderung der Gewichtsverteilung auf die Füße. Beispielsweise bei Überschreiten einer Grenzabweichung von der ursprünglich vorgegebenen Gewichtsverteilung kann ein Warnhinweis für eine Bedienperson ausgegeben werden und es können manuell oder automatisch Gegenmaßnahmen ergriffen werden, um die Ausrichtung der ersten Arbeitsscheibe für eine optimale Werkstückqualität wieder einzustellen.

Nach einer weiteren Ausgestaltung können die Sensoren optische Sensoren umfassen, die jeweils eine Position der Füße, insbesondere eine vertikale Position der Füße, optisch messen. Die optischen Sensoren können zum Beispiel Lasersensoren umfassen, die eine Position der Füße messen, vorzugweise über eine Laufzeitmessung. Es kann insbesondere ein optischer Sender, zum Beispiel ein Laser, vorgesehen sein, der optische Strahlung auf einen Reflektor richtet. Abhängig von der Laufzeit der Strahlung von dem Sender zu dem Reflektor und zu einem beispielsweise am Ort des Senders angeordneten Empfängers für die Strahlung kann der Abstand zwischen dem Sender und dem Reflektor und damit zum Beispiel die vertikale Position eines Trägerfußes gemessen werden. Bei dieser Ausgestaltung wird ausgenutzt, dass eine Fehlausrichtung der ersten Arbeitsscheibe zu einer Veränderung zum Beispiel der Höhe einzelner Füße im Vergleich zu anderen Füßen führen kann. Diese kann messtechnisch erfasst werden, sodass wiederum, wie oben erläutert, geeignete Gegenmaßnahmen zum Einhalten der vorgegebenen Ausrichtung für eine optimale Werkstückqualität ergriffen werden können.

Die Doppel- oder Einseiten-Bearbeitungsmaschine kann weiterhin eine Auswerteeinrichtung umfassen, die die Messdaten der Sensoren erhält. Die Auswerteeinrichtung kann dazu ausgebildet sein, bei einer erkannten Abweichung der Ausrichtung der ersten Arbeitsscheibe von einer vorgegebenen Ausrichtung ein Warnsignal auszugeben. Auf Grundlage eines solchen Warnsignals kann eine Bedienperson Maßnahmen ergreifen, um die optimale Ausrichtung der ersten Arbeitsscheibe wieder herzustellen. Hierzu ist beispielsweise eine Veränderung der Position der ersten Arbeitsscheibe, beispielsweise eine Höhen-, Seiten- und/oder Kippbewegung, und/oder von Füßen, beispielsweise eine Höhenbewegung von Füßen, möglich. Die Veränderung der Position der ersten Arbeitsscheibe kann also beispielsweise eine Höhenverstellung und/oder eine Seitenverstellung sein. Es kann sich auch um ein Verkippen der ersten Arbeitsscheibe handeln, beispielsweise, um eine nicht-koaxiale Ausrichtung von Drehachsen der ersten Arbeitsscheibe und des Gegenlagerelements zu korrigieren.

Nach einer weiteren Ausgestaltung kann die Auswerteeinrichtung dazu ausgebildet sein, bei einer erkannten Abweichung der Ausrichtung der ersten Arbeitsscheibe von einer vorgegebenen Ausrichtung die Doppel- oder Einseiten-Bearbeitungsmaschine so anzusteuern, dass die Ausrichtung der ersten Arbeitsscheibe wieder der vorgegebenen Ausrichtung entspricht. Es kann bei dieser Ausgestaltung also bei einer erkannten Abweichung der Ausrichtung von der vorgegebenen Ausrichtung eine automatische Neuausrichtung erfolgen, um jederzeit die optimale Werkstückqualität zu erhalten. Hierzu kann die Auswerteeinrichtung geeignete Verstelleinrichtungen ansteuern, mit denen die Position der ersten Arbeitsscheibe und/oder von Füßen in der oben erläuterten Weise angepasst werden kann.

Nach einer weiteren Ausgestaltung können die erste Arbeitsscheibe und/oder eine die erste Arbeitsscheibe tragende erste Trägerscheibe und/oder die Füße mit einer Verstelleinrichtung versehen sein, die von der Auswerteeinrichtung so ansteuerbar ist, dass die Ausrichtung der ersten Arbeitsscheibe wieder der vorgegebenen Ausrichtung entspricht.

Nach einer besonders praxisgemäßen Ausgestaltung kann die Verstelleinrichtung mindestens ein mittels eines Verstellantriebs translatorisch bewegbares Verstellelement, wie einen Verstellkeil, umfassen, durch dessen translatorische Bewegung die erste Arbeitsscheibe und/oder eine die erste Arbeitsscheibe tragende erste Trägerscheibe und/oder die Füße höhenverstellbar und/oder seitlich verstellbar und/oder verkippbar sind. Die Verstelleinrichtung kann insbesondere mehrere mittels eines Verstellantriebs translatorisch bewegbare Verstellelemente dieser Art umfassen. Durch translatorisches Bewegen der Verstellelemente können in mechanisch einfacher Weise die gewünschten Komponenten in ihrer Position, beispielsweise in ihrer Höhe, verstellt werden, um die Ausrichtung der ersten Arbeitsscheibe anzupassen.

Die vorgegebene Ausrichtung kann nach einer weiteren Ausgestaltung eine im Rahmen einer Einrichtung der Doppel- oder Einseiten-Bearbeitungsmaschine für einen Betrieb eingestellte Ausrichtung der ersten Arbeitsscheibe sein. Die erste Arbeitsscheibe wird also vor einem Bearbeitungsprozess optimal ausgerichtet und diese Ausrichtung wird als Soll-Ausrichtung übernommen. Wird durch die Sensoren der Füße eine Veränderung gegenüber dieser Soll-Ausrichtung festgestellt, kann in der oben erläuterten Weise mit Gegenmaßnahmen reagiert werden. Wie oben erläutert, können die Sensoren die Ausrichtung der ersten Arbeitsscheibe charakterisierende Messwerte nach jedem Abschluss eines Produktionsprozesses erfassen und diese Messwerte können mit den Messwerten nach einem vorangegangenen Produktionsprozess und/oder mit der vorgegebenen Ausrichtung zugeordneten Messwerten, insbesondere zu der vorgegebenen Ausrichtung gemessenen Werten, verglichen werden. Wie erläutert, erfolgt also eine statische Überwachung der Ausrichtung der unteren ersten Arbeitsscheibe, jeweils nach Abschluss eines Produktionsprozesses, insbesondere nach einem Außerkontaktbringen des Gegenlagerelements mit der ersten Arbeitsscheibe.

Ausführungsbeispiele der Erfindung werden nachfolgend anhand von Figuren näher erläutert. Es zeigen schematisch:
- Fig. 1: eine erfindungsgemäße Doppelseiten-Bearbeitungsmaschine in einer Seitenansicht in einem ersten Betriebszustand,
- Fig. 2: die Doppelseiten-Bearbeitungsmaschine aus Fig. 1 in einem zweiten Betriebszustand,
- Fig. 3: eine Draufsicht auf die Doppelseiten-Bearbeitungsmaschine nach Fig. 1 in dem Betriebszustand der Figur 2,
- Fig. 4: die Darstellung aus Fig. 3 in einem weiteren Betriebszustand,
- Fig. 5: eine Schnittansicht einer Verstelleinrichtung der erfindungsgemäßen Doppelseiten-Bearbeitungsmaschine nach einem ersten Ausführungsbeispiel, und
- Fig. 6: eine Schnittansicht einer Verstelleinrichtung der erfindungsgemäßen Doppelseiten-Bearbeitungsmaschine nach einem weiteren Ausführungsbeispiel.

Soweit nichts anderes angegeben ist, bezeichnen in den Figuren gleiche Bezugszeichen gleiche Gegenstände.

Die in den Figuren 1 bis 4 lediglich beispielhaft dargestellte Doppelseiten-Bearbeitungsmaschine weist ein Maschinenbasisteil 10 auf, das über eine Mehrzahl von Füßen 12 auf einem Boden 14 eines Produktionsraums aufsteht. Das beispielsweise als Gehäuse ausgebildete Maschinenbasisteil 10 trägt eine ringförmige, untere erste Trägerscheibe 16, die wiederum eine ringförmige, untere erste Arbeitsscheibe 18 trägt. Weiter trägt das Maschinenbasisteil 10 einen an einem Schwenkgehäuse 20 angeordneten Schwenkarm 22, der eine ringförmige, obere zweite Trägerscheibe 24 trägt, die wiederum eine ringförmige, obere zweite Arbeitsscheibe 26 trägt. Über einen in dem Schwenkarm 22 angeordneten Drehantrieb lässt sich beispielsweise die obere zweite Trägerscheibe 24 mit der oberen zweiten Arbeitsscheibe 26 um eine Antriebswelle 28 drehen. Mittels eines nicht näher dargestellten Drehantriebs kann auch die untere erste Trägerscheibe 16 und mit ihr die untere erste Arbeitsscheibe 18 drehbar sein, beispielsweise gegenläufig zu der oberen zweiten Trägerscheibe 24 mit der oberen zweiten Arbeitsscheibe 26. Zwischen den Arbeitsscheiben 18, 26 ist ein ringförmiger Arbeitsspalt gebildet, wobei in Figur 1 ein in Axialrichtung auseinandergefahrener Zustand der Arbeitsscheiben 18, 26 dargestellt ist, in dem die Arbeitsscheiben nicht in Kontakt miteinander stehen. In Figur 2 ist der aufeinander zugestellte Zustand der Arbeitsscheiben 18, 26 gezeigt. Durch gegenläufiges Drehen der Arbeitsscheiben 18, 26 können die beispielsweise in Läuferscheiben schwimmend gelagerten Werkstücke in an sich bekannter Weise in dem ringförmigen Arbeitsspalt bearbeitet werden, beispielsweise geschliffen, geläppt oder poliert werden.

Wie aus einem Vergleich der Figuren 1 und 2 erkennbar, kann der Schwenkarm 22 zum Verstellen zwischen den Betriebszuständen der Figuren 1 und 2 in der Höhe verfahren werden. In den Figuren 3 und 4 ist außerdem zu erkennen, dass der Schwenkarm 22 nach dem Außerkontaktbringen der Arbeitsscheiben 18, 26, wie in Figur 1 gezeigt, gemeinsam mit dem Schwenkgehäuse 20 verschwenkt werden kann, um die obere zweite Trägerscheibe 24 und mit ihr die obere zweite Arbeitsscheibe 26 zwischen einer der unteren ersten Arbeitsscheibe 18 gegenüberliegenden und einer von dieser entfernten Position zu verschwenken, insbesondere zum Beladen von Läuferscheiben mit zu bearbeitenden Werkstücken.

Die Füße 12 umfassen jeweils Sensoren 30, bei denen es sich beispielsweise um Gewichtssensoren 30 handeln kann, die jeweils eine auf die Füße 12 wirkende Gewichtskraft messen. Die Messwerte der Sensoren 30 liegen an einer Auswerteeinrichtung 32 der Doppelseiten-Bearbeitungsmaschine an. Beispielsweise in dem in Figur 1 dargestellten Zustand kann die untere erste Arbeitsscheibe 18 gemeinsam mit der unteren ersten Trägerscheibe 16 optimal waagerecht ausgerichtet werden. Nachdem diese Ausrichtung abgeschlossen ist, können die Sensoren 30, angesteuert beispielsweise durch die Auswerteeinrichtung 32, die auf die Füße 12 jeweils wirkende Gewichtskraft messen. Diese Messwerte werden als Soll-Messwerte einer vorgegebenen Ausrichtung der unteren ersten Arbeitsscheibe 18 insbesondere durch die Auswerteeinrichtung 32 gespeichert. Anschließend kann in dem in Figur 2 dargestellten Zustand eine Werkstückbearbeitung erfolgen. Nach Abschluss dieses Produktionsprozesses und erneutem Außerkontaktbringen der Arbeitsscheiben 18, 26 können die Sensoren, angesteuert beispielsweise wieder durch die Auswerteeinrichtung 32, erneut die auf die Füße 12 jeweils wirkende Gewichtskraft messen. Diese Messwerte können von der Auswerteeinrichtung 32 mit den zuvor gespeicherten Soll-Messwerten verglichen werden.

Verändert sich beispielsweise die von den Sensoren 30 nach Abschluss eines Produktionsprozesses und dem Auseinanderbewegen der Arbeitsscheiben 18, 26 gemessene Gewichtsverteilung zwischen den Füßen 12 im Vergleich zu einer zu Beginn dieses oder eines vorhergehenden Bearbeitungsprozesses eingestellten Gewichtsverteilung einer optimalen Ausrichtung der Arbeitsscheibe 18, kann die Auswerteeinrichtung 32 ein Warnsignal ausgeben. Auf dieser Grundlage kann zum Beispiel eine Bedienperson die Ausrichtung der ersten Arbeitsscheibe 18 anpassen, bis die von den Sensoren 30 gemessene Gewichtsverteilung wieder dem vorgegebenen Wert und damit die Ausrichtung wieder der vorgegebenen Ausrichtung entspricht. Alternativ oder zusätzlich können die Sensoren 30 auch optische Sensoren 30 umfassen, die beispielsweise eine Höhenposition der Füße 12 messen, sodass auf dieser Grundlage eine Abweichung der Ausrichtung von der vorgegebenen Ausrichtung erkannt werden kann.

In den Figuren 5 und 6 sind Verstelleinrichtungen dargestellt, mit denen beispielsweise durch Einstellen der Höhe der oberen zweiten Trägerscheibe 24 und der oberen zweiten Arbeitsscheibe 26 die Ausrichtung der oberen zweiten Arbeitsscheibe 26 angepasst werden kann. In dem dargestellten Beispiel ist zu diesem Zweck ein Verstellelement 34, insbesondere ein Verstellkeil 34, vorgesehen, das bzw. der über eine Verstellschraube 36 im in Fig. 5 gezeigten Beispiel manuell in einer konische Verstellaufnahme 38 translatorisch ein- oder ausgefahren werden kann. Beispielsweise durch translatorisches Hineinbewegen des Verstellkeils 34 in die konische Verstellaufnahme 38 durch Eindrehen der Schraube 36 werden die zweite Trägerscheibe 24 und mit ihr die zweite Arbeitsscheibe 26 in Fig. 5 nach unten bewegt, wodurch die Ausrichtung der zweiten Arbeitsscheibe 26 in gewünschter Weise eingestellt werden kann. In entsprechender Weise kann mit einer solchen Verstelleinrichtung die Ausrichtung der unteren ersten Trägerscheibe 16 und der unteren ersten Arbeitsscheibe 18 eingestellt werden.

Figur 6 zeigt ein weiteres Ausführungsbeispiel, bei dem die Verstellschraube 36 und mit ihr der Verstellkeil 34 mittels eines Verstellantriebs 40 translatorisch in Bezug auf die Verstellaufnahme 38 verstellbar ist. Bei dem in Fig. 5 dargestellten Beispiel kann beispielsweise eine Bedienperson die Verstellschraube 36 zur Einstellung der Ausrichtung zwischen den Arbeitsscheiben 18, 26 manuell betätigen. Bei dem in Fig. 6 dargestellten Beispiel kann die Betätigung der Verstellschraube 36 über den Verstellantrieb 40 beispielsweise durch die Auswerteeinrichtung 32 automatisch erfolgen, wenn diese eine unzulässige Abweichung der durch die Sensoren 30 gemessenen Ausrichtung feststellt, bis die Ausrichtung wieder der vorgegebenen Ausrichtung entspricht. Wiederum kann in entsprechender Weise die Ausrichtung der unteren ersten Trägerscheibe 16 und der unteren ersten Arbeitsscheibe 18 eingestellt werden.

### Bezugszeichen

- 10: Maschinenbasisteil
- 12: Füße
- 14: Boden
- 16: erste Trägerscheibe
- 18: erste Arbeitsscheibe
- 20: Schwenkgehäuse
- 22: Schwenkarm
- 24: zweite Trägerscheibe
- 26: zweite Arbeitsscheibe
- 28: Antriebswelle
- 30: Sensoren
- 32: Auswerteeinrichtung
- 34: Verstellelement
- 36: Verstellschraube
- 38: Verstellaufnahme
- 40: Verstellantrieb

## Patentansprüche

1. Doppel- oder Einseiten-Bearbeitungsmaschine, umfassend eine vorzugsweise ringförmige, untere erste Arbeitsscheibe (18) und ein oberes Gegenlagerelement (26), wobei die erste Arbeitsscheibe (18) und das Gegenlagerelement (26) über einen Drehantrieb relativ zueinander drehend antreibbar sind, wobei zwischen der ersten Arbeitsscheibe (18) und dem Gegenlagerelement (26) ein Arbeitsspalt zum beid- oder einseitigen Bearbeiten flacher Werkstücke gebildet ist, wobei die Doppel- oder Einseiten-Bearbeitungsmaschine weiter ein Maschinenbasisteil (10) mit Füßen (12) aufweist, mit denen das Maschinenbasisteil (10) im montierten Zustand der Doppel- oder Einseiten-Bearbeitungsmaschine auf einem Boden (14) eines Produktionsraums aufsteht, wobei das Maschinenbasisteil (10) die erste Arbeitsscheibe (18) und das Gegenlagerelement (26) trägt, **dadurch gekennzeichnet, dass** die Füße (12) Sensoren (30) aufweisen zum Überwachen einer Ausrichtung der ersten Arbeitsscheibe (18).

2. Doppel- oder Einseiten-Bearbeitungsmaschine nach einem der vorhergehenden Ansprüche, **dadurch gekennzeichnet, dass** das Gegenlagerelement (26) durch eine vorzugsweise ringförmige zweite Arbeitsscheibe (26) gebildet ist, wobei zwischen der ersten und zweiten Arbeitsscheibe (18, 26) der Arbeitsspalt zum beid- oder einseitigen Bearbeiten flacher Werkstücke gebildet ist.

3. Doppel- oder Einseiten-Bearbeitungsmaschine nach einem der vorhergehenden Ansprüche, **dadurch gekennzeichnet, dass** die erste Arbeitsscheibe (18) an einer ebenfalls durch das Maschinenbasisteil (10) getragenen ersten Trägerscheibe (16) befestigt ist und/oder dass die zweite Arbeitsscheibe (26) an einer ebenfalls durch das Maschinenbasisteil (10) getragenen zweiten Trägerscheibe (24) befestigt ist.

4. Doppel- oder Einseiten-Bearbeitungsmaschine nach einem der vorhergehenden Ansprüche, **dadurch gekennzeichnet, dass** das Gegenlagerelement (26) an einem auf dem Maschinenbasisteil (10) angeordneten Schwenkarm (22) angeordnet ist und mit dem Schwenkarm (22) gegenüber dem der ersten Arbeitsscheibe (18) schwenkbar ist.

5. Doppel- oder Einseiten-Bearbeitungsmaschine nach Anspruch 4, **dadurch gekennzeichnet, dass** ein Drehantrieb für das an dem Schwenkarm (22) angeordnete Gegenlagerelement (26) in den Schwenkarm (22) integriert ist.

6. Doppel- oder Einseiten-Bearbeitungsmaschine nach einem der vorhergehenden Ansprüche, **dadurch gekennzeichnet, dass** die Sensoren (30) Gewichtssensoren (30) umfassen, die eine auf die Füße (12) wirkende Gewichtskraft messen.

7. Doppel- oder Einseiten-Bearbeitungsmaschine nach einem der vorhergehenden Ansprüche, **dadurch gekennzeichnet, dass** die Sensoren (30) optische Sensoren (30) umfassen, die eine Position der Füße (12), insbesondere eine vertikale Position der Füße (12), optisch messen.

8. Doppel- oder Einseiten-Bearbeitungsmaschine nach Anspruch 7, **dadurch gekennzeichnet, dass** die optischen Sensoren (30) Lasersensoren umfassen, die eine Position der Füße (12) messen, vorzugsweise über eine Laufzeitmessung.

9. Doppel- oder Einseiten-Bearbeitungsmaschine nach einem der vorhergehenden Ansprüche, **dadurch gekennzeichnet, dass** eine Auswerteeinrichtung (32) vorgesehen ist, die die Messdaten der Sensoren (30) erhält.

10. Doppel- oder Einseiten-Bearbeitungsmaschine nach Anspruch 9, **dadurch gekennzeichnet, dass** die Auswerteeinrichtung (32) ausgebildet ist, bei einer erkannten Abweichung der Ausrichtung der ersten Arbeitsscheibe (18) von einer vorgegebenen Ausrichtung ein Warnsignal auszugeben.

11. Doppel- oder Einseiten-Bearbeitungsmaschine nach einem der Ansprüche 9 oder 10, **dadurch gekennzeichnet, dass** die Auswerteeinrichtung (32) ausgebildet ist, bei einer erkannten Abweichung der Ausrichtung der ersten Arbeitsscheibe (18) von einer vorgegebenen Ausrichtung die Doppel- oder Einseiten-Bearbeitungsmaschine so anzusteuern, dass die Ausrichtung der ersten Arbeitsscheibe (18) wieder der vorgegebenen Ausrichtung entspricht.

12. Doppel- oder Einseiten-Bearbeitungsmaschine nach Anspruch 11, **dadurch gekennzeichnet, dass** die erste Arbeitsscheibe (18) und/oder eine die erste Arbeitsscheibe (18) tragende erste Trägerscheibe (16) und/oder die Füße (12) mit einer Verstelleinrichtung versehen sind, die von der Auswerteeinrichtung (32) so ansteuerbar ist, dass die Ausrichtung der ersten Arbeitsscheibe (18) wieder der vorgegebenen Ausrichtung entspricht.

13. Doppel- oder Einseiten-Bearbeitungsmaschine nach Anspruch 12, **dadurch gekennzeichnet, dass** die Verstelleinrichtung mindestens ein mittels eines Verstellantriebs (40) translatorisch bewegbares Verstellelement (34) umfasst, durch dessen translatorische Bewegung die erste Arbeitsscheibe (18) und/oder eine die erste Arbeitsscheibe (18) tragende erste Trägerscheibe (16) und/oder die Füße (12) höhenverstellbar und/oder seitlich verstellbar und/oder verkippbar sind.

14. Doppel- oder Einseiten-Bearbeitungsmaschine nach einem der Ansprüche 10 bis 13, **dadurch gekennzeichnet, dass** die vorgegebene Ausrichtung eine im Rahmen einer Einrichtung der Doppel- oder Einseiten-Bearbeitungsmaschine für einen Betrieb eingestellte Ausrichtung der ersten Arbeitsscheibe (18) ist.

15. Doppel- oder Einseiten-Bearbeitungsmaschine nach einem der vorhergehenden Ansprüche, **dadurch gekennzeichnet, dass** die Doppel- oder Einseiten-Bearbeitungsmaschine eine Doppel- oder Einseiten-Poliermaschine oder eine Doppel- oder Einseiten-Läppmaschine oder eine Doppel- oder Einseiten-Schleifmaschine ist.
